# EUROPÄISCHE PATENTSCHRIFT

(11) **EP 0 060 827 B1**
(45) Veröffentlichungstag und Bekanntmachung des Hinweises auf die Patenterteilung: **09.05.1984**
(21) Anmeldenummer: 82890023.3
(22) Anmeldetag: 16.02.1982
(51) Int. Cl.: E21C 35/22

(54) **Einrichtung zum Kühlen der Meissel einer Schrämmaschine**
Cooling means for the cutter of a coal cutting machine
Dispositif de refroidissement pour le trépan d'une haveuse

(30) Priorität: 12.03.1981 AT 1135/81
(43) Veröffentlichungstag der Anmeldung: 22.09.1982
(73) Patentinhaber: VOEST-ALPINE Aktiengesellschaft, A-1011 Wien (AT)
(72) Erfinder: Wrulich, Herwig, A-8740 Zeltweg (AT); Zitz, Alfred, A-8740 Zeltweg (AT); Schetina, Otto, Dipl.-Ing., A-8740 Zeltweg (AT); Gekle, Siegmar, A-8740 Zeltweg (AT)
(74) Vertreter: Kretschmer, Adolf

## Beschreibung

Die Erfindung bezieht sich auf eine Einrichtung zum Kühlen der Meissel einer Schrämmaschine mit einer im Bereich des Meissels angeordneten Düse für das unter Druck auszuspritzende Kühlwasser, zu welcher die Wasserzufuhr durch ein Absperrventil absperrbar ist, wobei der Meissel am Meisselhalter entgegen der Kraft einer Feder und des hydraulischen Druckes des Kühlwassers durch den Schnittdruck begrenzt axial verschiebbar gelagert ist und das Absperrventil mit dem Meissel durch ein Kuppelglied derart gekuppelt ist, dass es bei einer Verschiebebewegung des Meissels in Richtung des Schnittdruckes öffnet. Eine solche Einrichtung ermöglicht das Ausspritzen des Kühlwassers aus der Düse auf denjenigen Zeitraum zu beschränken, während welchem der betreffende Meissel am Gestein angreift. Die Ausspritzung des Kühlwassers ist während des Zeitraumes, während welchem der betreffende Meissel nicht in Tätigkeit ist, unterbrochen und es wird daher eine beträchtliche Einsparung an Kühlwasser ermöglicht. Dies hat nicht nur den Vorteil einer Wassereinsparung, sondern vor allem auch den Vorteil, dass die Sohle nicht in übermässiger Weise durch ausspritzendes Wasser aufgeweicht wird. Bei einer aus der EP-A-10534 bekannten Einrichtung dieser Art ist der Meisselschaft entgegen einer Federkraft verschiebbar im Meisselhalter gelagert und greift mit einem Bund an dem das Absperrventil betätigenden Kuppelglied an. Dieses Kuppelglied muss aussen am Meisselhalter angeordnet sein und ist daher Beschädigungen beim Schrämbetrieb ausgesetzt.

Die Erfindung zielt nun darauf ab, die Betätigung des Absperrventiles so zu gestalten, dass sie betriebssicher und gegen Beschädigung gesichert ist. Die Erfindung besteht hiebei im wesentlichen darin, dass der Meissel in an sich bekannter Weise kappenförmig ausgebildet ist und einen in den Meisselhalter einsetzbaren Meisselschaft umschliesst, dass der kappenförmige Meissel am Schaft axial verschiebbar gelagert ist. Kappenförmige Meissel, welche den im Meisselhalter unbeweglich eingesetzten Meisselschaft übergreifen und auf diesem verdrehbar angeordnet sind, sind bekannt. Dadurch, dass nun das Kuppelglied in diesem Meisselschaft angeordnet ist, ist dieses Kuppelglied durch den kappenförmigen Meissel gegen Verschmutzung und gegen Beschädigungen geschützt. Dadurch, dass das Absperrventil selbst auch im Meisselschaft angeordnet ist, wird eine konstruktiv einfache Ausbildung geschaffen, da nun alle komplizierten Teile in dem Meisselschaft angeordnet sind, welcher durch den kappenförmigen Meissel geschützt ist. Es ist nun nur erforderlich, die Führungsbohrungen für das Kühlwasser in die Düse im Meisselhalter anzuordnen. Gemäss einer bevorzugten Ausführungsform der Erfindung ist die Anordnung so getroffen, dass das Absperrventil, wie aus der EP-A-10534 bekannt, entgegen der Richtung des Schnittdruckes schliesst und dass der Meisselschaft eine zentrale Bohrung aufweist, in welcher ein auf den beweglichen Ventilkörper wirkender, gegebenenfalls mit diesem einteilig ausgebildeter Stössel axial verschiebbar geführt ist, welcher das Kuppelglied bildet. Auf dieser Art ist eine einfache Ausbildung des Kuppelgliedes ermöglicht. Der bewegliche Ventilkörper ist zweckmässig von einem Ventilkegel gebildet, kann aber auch von einer Kugel gebildet sein. Letzten Endes ist es auch möglich, diesen beweglichen Ventilkörper als Schieber auszubilden, der durch das Kuppelglied bei Auftreten des Schnittdruckes in einem Schieberspiegel in die Offenstellung verschoben wird.

Zweckmässig ist gemäss der Erfindung die Ausbildung so getroffen, dass der bewegliche Ventilkörper in Richtung des Schnittdruckes öffnet und die den Meissel entgegen dem Schnittdruck belastende Feder von der auf den beweglichen Ventilkörper wirkenden Feder gebildet ist. Hiebei genügt eine Feder, welche sowohl das Ventil in Schliessstellung hält als auch den Meissel entgegen dem Schnittdruck belastet. Vorzugsweise ist gemäss der Erfindung das Ventilgehäuse rohrförmig ausgebildet und in eine zentrale Bohrung des Meisselschaftes eingesetzt. Dies ermöglicht eine einfache Ausbildung des Meisselschaftes, wobei die Bearbeitung des Meisselschaftes auf einfache Dreh- und Bohrarbeiten beschränkt ist.

Der kappenförmige Meissel soll am Meisselschaft drehbar gelagert sein und es ist wesentlich, dass der Meissel sich tatsächlich während des Betriebes verdrehen kann und nicht durch in den Spalt zwischen Meisselschaft und Meissel eindringenden Staub und Verunreinigungen blockiert wird, da in diesem Fall die Schnittgenauigkeit des Meissels in Frage gestellt wäre. Dies hat zwangsläufig zur Folge, das ein gewisser, wenn auch kleiner Spalt zwischen der Innenwandung des kappenförmigen Meissels und dem Meisselschaft besteht, und es besteht die Gefahr, dass in diesem Spalt sich Staub und andere Verunreinigungen, welche die Drehbewegung des Meissels behindern, ansammelt. Um dies zu vermeiden, ist zweckmässig gemäss der Erfindung der Stössel in der Bohrung des Meisselschaftes und in einer Führungsbohrung des Ventilgehäuses undicht geführt. Damit wird ein Wasseraustritt aus dem Ventil entlang dem Stössel zu dem Ringspalt zwischen Meissel und Meisselschaft ermöglicht und es wird dadurch dieser Ringspalt, so dass in diesen Ringspalt eingedrungene Verunreinigungen nach aussen abgeführt werden. Damit wird die leichte Drehbarkeit des Meissels am Meisselschaft gewährleistet. Gemäss der Erfindung ist zu diesem Zwecke vorzugsweise zwischen dem Stössel und der Führungsbohrung des Ventilgehäuses ein geschlitzter Ring, insbesondere Dichtungsring, eingesetzt, dessen Schlitz einen Durchtrittsquerschnitt für Wasser bildet. Durch die Bemessung dieses Schlitzes kann der Wasseraustritt für das für die Spülung des Ringspaltes erforderliche Minimum beschränkt werden.

In der Zeichnung ist die Erfindung anhand eines Ausführungsbeispieles dargestellt, welches einen Axialschnitt durch den Meissel und den Meisselschaft sowie durch den Meisselhalter zeigt.

Der Meisselhalter 1 ist mit seiner Fläche 2 mit dem Schrämkopf verschweisst. In dem Meisselhalter 1 ist ein Meisselschaft 3 eingesetzt, und zwar mittels eines Gewindes 4 eingeschraubt. 5 ist eine Dichtung. Auf dem Meisselschaft 3 ist ein kappenförmiger Meissel 6 drehbar gelagert. Durch eine Ringnut 7 im Meisselschaft und eine Ringnut 8 im kappenförmigen Mantel des Meissels 6 ist ein Ringraum geschaffen, in welchen ein Sicherungsring eingelegt wird. Die Ringnut 7 hat eine grössere Axialstreckung als der eingelegte Sicherungsring, so dass der Meissel 6 auf dem Meisselschaft axial verschiebbar gelagert ist.

In einer zentralen Bohrung 9 des Meisselschaftes ist ein Stössel 10 axial verschiebbar geführt, welcher mit einem Ventilkegel 11 aus einem Stück besteht. Durch eine Feder 12 wird der Ventilkegel 11 auf den Ventilsitz 13 gedrückt. Diese Feder belastet gleichzeitig auch über den Stössel 10 den Meissel 6 in Richtung entgegen dem Schnittdruck, so dass im Ruhezustand der Meissel 6 von einer Schulter 14 des Meisselschaftes um ein Mass a abgehoben ist. Sobald der Schnittdruck auftritt, wird das Ventil 11 entgegen der Kraft der Feder 12 vom Sitz abgehoben und der Meissel 6 sitzt auf der Schulter 14 auf.

15 ist eine im Meisselschaft angeordnete Bohrung für die Zuführung des Kühlwassers. Über eine Ringnut 16 im Schaft gelangt das Kühlwasser durch Bohrungen 17 in einen Ringraum 18 und von hier durch Bohrungen 19 eines rohrförmigen Ventilgehäuses 20 in den Raum 21 des Ventilgehäuses 20. 22 ist ein ringförmiges Filter, welcher um das Ventilgehäuse 20 im Bereich der Bohrungen 19 herumgelegt ist. Bei abgehobenem Ventilkegel 11 gelangt nun das Kühlwasser in den Raum 23 hinter den Ventilkegel 11 und von hier aus über Bohrungen 24 und eine Ringnut 25 zu einer Bohrung 26 im Meisselschaft 3, von wo aus das Kühlwasser über eine Ringnut 27 und Bohrungen 28,29 zu einer Düse 30 gelangt.

In eine Nut 31 des Stössels 10 ist ein Dichtungsring 32 eingelegt. Dieser Dichtungsring, welcher beispielsweise aus hartem Kunststoff besteht, ist an seinem Umfang geschlitzt, so dass eine geringfügige Menge Wasser aus dem Raum 23 durchtreten kann. Der Stössel 10 ist in der Bohrung 9 des Meisselschaftes 3 undicht geführt, so dass über den Spalt in der Dichtung 32 eine geringfügige Menge von Wasser in den Raum 33 zwischen Meisselschaft 3 und Meissel 6 übertreten kann. Dieses Wasser kann über den Ringspalt 34 zwischen Meisselschaft 3 und Meissel 6 bei 35 austreten, so dass dieser Ringspalt 34 gespült wird.

36 ist ein Gewinde, mittels welchem das Ventilgehäuses 20 in den Meisselschaft 3 eingeschraubt ist.

## Patentansprüche

1. Einrichtung zum Kühlen der Meissel (6) einer Schrämmaschine mit einer im Bereich des Meissels angeordneten Düse (30) für das unter Druck auszuspritzende Kühlwasser, zu welcher die Wasserzufuhr durch ein Absperrventil (11, 13, 20) absperrbar ist, wobei der Meissel (6) am Meisselhalter, entgegen der Kraft einer Feder und des hydraulischen Druckes des Kühlwassers, durch den Schnittdruck begrenzt axial verschiebbar gelagert ist und das Absperrventil mit dem Meissel durch ein Kuppelglied (10) derart gekuppelt ist, dass es bei einer Verschiebebewegung des Meissels in Richtung des Schnittdruckes öffnet, dadurch gekennzeichnet, dass der Meissel (6) in an sich bekannter Weise kappenförmig ausgebildet ist und einen in den Meisselhalter (1) einsetzbaren Meisselschaft (3) umschliesst, dass der kappenförmige Meissel (6) am Schaft (3) axial verschiebbar gelagert ist und dass das Absperrventil (11, 13, 20) und das Kuppelglied (10) im Meisselschaft (3) angeordnet ist.

2. Einrichtung nach Anspruch 1, dadurch gekennzeichnet, dass das Absperrventil (11, 13, 20) entgegen der Richtung des Schnittdruckes schliesst und dass der Meisselschaft (3) eine zentrale Bohrung (9) aufweist, in welcher ein auf den beweglichen Ventilkörper (11) wirkender, gegebenenfalls mit diesem einteilig ausgebildeten Stössel (10) axial verschiebbar geführt ist, welcher das Kuppelglied bildet.

3. Einrichtung nach Anspruch 1 oder 2, dadurch gekennzeichnet, dass der bewegliche Ventilkörper (11) in Richtung des Schnittdruckes öffnet und die den Meissel (6) entgegen dem Schnittdruck belastende Feder von der auf den beweglichen Ventilkörper (11) wirkende Feder (12) gebildet ist.

4. Einrichtung nach Anspruch 1, 2 oder 3, dadurch gekennzeichnet, dass das Ventilgehäuse (20) des Absperrventils rohrförmig ausgebildet und in eine zentrale Bohrung des Meisselschaftes (3) eingesetzt ist.

5. Einrichtung nach einem der Ansprüche 1 bis 4, dadurch gekennzeichnet, dass der Stössel (10) in der Bohrung (9) des Meisselschaftes (3) und in einer Führungsbohrung des Ventilgehäuses (20) undicht geführt ist.

6. Einrichtung nach einem der Ansprüche 1 bis 5, dadurch gekennzeichnet, dass zwischen dem Stössel (10) und der Führungsbohrung des Ventilgehäuses (20) ein geschlitzter Ring, insbesondere Dichtungsring (32), eingesetzt ist, dessen Schlitz einen Durchtrittsquerschnitt für Wasser bildet.

## Claims

1. Cooling means for the cutter bits (6) of a cutting machine, comprising a nozzle (30) for the cooling water to be ejected under pressure, said nozzle being arranged at the area of the bit, the water supply to said nozzle being closable by means of a shutoff valve (11, 13, 20), the bit (6) being supported on the bit holder (1) for limited axial shifting movement under the action of the cutting pressure against the force of a spring and against the hydraulic pressure of the cooling water and the shutoff valve being coupled with the bit by means of a coupling member (10) such that the shutoff valve is opened on shifting movement of the bit in direction of the cutting pressure, characterised in that bit (6) has in a manner known per se the shape of a cap and is enclosing a bit shaft (3) adapted to be inserted into the bit holder (1), in that the cap-shaped bit (6) is supported on the shaft (3) for shifting movement in axial direction and in that the shutoff valve (11, 13, 20) and the coupling member (10) are arranged within the bit shaft (3).

2. Cooling means as claimed in claim 1, characterised in that the shutoff valve (11, 13, 20) closes in opposite direction of the acting cutting pressure and that the bit shaft (3) has a central bore (9) within a tappet (10) forming the coupling member is guided for shifting movement in axial direction, said tappet (10) acting on the movable closure member (11) of the valve and optionally being integral said closure member.

3. Cooling means as claimed in claim 1 or 2, characterised in that the movable closure member (11) is opening in direction of the cutting pressure and the spring acting on the bit (6) in opposite direction to the cutting pressure is formed of the spring (12) acting on the movable closure member (11).

4. Cooling means as claimed in claim 1, 2 or 3, characterised in that the valve housing (20) of the shutoff valve is a tubular valve housing and inserted into a central bore of the bit shaft (3).

5. Cooling means as claimed in any one of claims 1 to 4, characterised in that the tappet (10) is untightly guided within the bore (9) of the bit shaft (3) and within a guide bore of the valve housing (20).

6. Cooling means as claimed in any one of claims 1 to 5, characterised in that a slotted ring, particularly a sealing ring (32), is inserted between the tappet (10) and the guide bore of the valve housing (20), the slit of said slotted ring providing a flow passage for the water.

## Revendications

1. Dispositif de refroidissement du trépan (6) d'une haveuse, comportant une buse (30), placée près du trépan (6), pour l'eau de refroidissement à projeter sous pression, buse dont l'arrivée d'eau peut être fermée par une soupape d'arrêt (11, 13, 20), le trépan (6) étant monté dans le porte-trépan (1) de façon à pouvoir être déplacé axialement dans une mesure limitée en raison de la pression d'attaque, en sens inverse de la force d'un ressort et de la pression hydraulique de l'eau de refroidissement et la soupage d'arrêt étant couplée au trépan, par un élément de couplage (10), de telle façon qu'elle s'ouvre quand le trépan se déplace dans le sens de la pression d'attaque, caractérisé en ce que le trépan (6) est en forme de capuchon, comme connu en soi, et entoure une tige (3) de trépan pouvant être placée dans le porte-trépan (1), en ce que le trépan (6) en forme de capuchon est monté sur la tige (3) de façon à pouvoir coulisser axialement et en ce que la soupape d'arrêt (11,-13, 20) et l'élément de couplage (10) sont placés dans la tige (3) du trépan.

2. Dispositif selon la revendication 1, caractérisé en ce que la soupage d'arrêt (11, 13, 20) se ferme en sens opposé de celui de la pression d'attaque et en ce que la tige (3) du trépan présente un trou central (9) dans lequel un poussoir (10) agissant sur le corps mobile (11) de la soupape, le cas échéant d'une pièce avec lui, peut se déplacer axialement, et constitue l'élément de couplage.

3. Dispositif selon la revendication 1 ou 2, caractérisé en ce que le corps mobile de soupape (11) ouvre dans le sens de la pression d'attaque et en ce que le ressort qui agit sur le trépan (6) en sens opposé de la pression d'attaque est constitué par le ressort (12) agissant sur le corps mobile (11) de soupape.

4. Dispositif selon la revendication 1, 2 ou 3, caractérisé en ce que le boîtier (20) de la soupape est tubulaire et logé dans un trou central de la tige (3) de trépan.

5. Dispositif selon l'une des revendications 1 à 4, caractérisé en ce que le poussoir (10) est monté sans étanchéité dans le trou (9) de la tige (3) de trépan et dans un trou de guidage du boîtier (20) de la soupape.

6. Dispositif selon l'une des revendications 1 à 5, caractérisé en ce qu'il y a une bague fendue, en particulier une bague d'étanchéité (32), entre le poussoir (10) et le trou de guidage du boîtier (20) de la soupage, la fente constituant un passage pourI'eau.
